# DEMANDE DE BREVET EUROPEEN

(11) **EP 2 018 815 A1**
(43) Date de publication de la demande: **28.01.2009**
(21) Numéro de dépôt: 08161059.4
(22) Date de dépôt: 24.07.2008
(51) Int. Cl.: A44C 17/02, A45D 8/20

(54) **Accessoire personnel, notament ornament de coiffure ou bracelet, comprenant un bijou ou en decor orientable sur un point de fixation unique**

(30) Priorité: 24.07.2007 FR 0705356
(71) Demandeur: ART C.D. S.a.r.l., 01100 Arbent (FR)
(72) Inventeur: Coral, Hilaire, 01100, Oyonnax (FR)
(74) Mandataire: Gaglione, Renaud

(57) **Abrégé**

Accessoire personnel, notamment ornement de coiffure ou bracelet, comprenant un bijou ou un décor porté par une première pièce, mâle (1) ou femelle, et un point de fixation du bijou ou du décor, constitué par une deuxième pièce respectivement femelle (7) ou mâle, la pièce mâle (1) s'insérant dans la pièce femelle (7) suivant une direction axiale par déformation élastique de la pièce mâle ou femelle à une profondeur (I) attachée à la pièce femelle et retour élastique à une hauteur (L) attachée à la pièce mâle, supérieure à la profondeur (I) attachée à la pièce femelle pour retenir la pièce mâle insérée dans la pièce femelle dans une position de fixation réversible du bijou ou du décor.

Selon l'invention, les pièces mâle et femelle sont pourvues d'ergots saillants (9) et de logements rentrants (11) s'étendant suivant une hauteur, respectivement une profondeur (e), supérieure à la différence (L - I) entre la hauteur attachée à la pièce mâle et la profondeur attachée à la pièce femelle, pour autoriser le retour élastique de la pièce mâle ou femelle à la hauteur (L) attachée à la pièce mâle lorsque les ergots saillants se logent dans les logements rentrants ou maintenir la pièce mâle ou femelle en déformation élastique à la profondeur (I) attachée à la pièce femelle lorsque les ergots saillants sont en appui sur la pièce male ou femelle sans se loger dans les logements rentrants.

Les ergots saillants (9) ou les logements rentrants (11) présentent une rampe (13,15) pour assister le déplacement des ergots saillants dans ou hors des logements rentrants.

## Description

L'invention se rapporte à un accessoire personnel, notamment un ornement de coiffure ou un bracelet, comprenant plus particulièrement une pièce mâle supportant un bijou ou un décor et une pièce femelle dans laquelle la pièce mâle s'insère pour retenir le bijou ou le décor dans une position de fixation réversible.

Un tel accessoire personnel est connu du document US2004/0226574. Selon ce document, la pièce mâle comprend trois plots de fixation s'insérant dans trois alésages d'une plate-forme. L'accessoire personnel est ici une pince à cheveux à deux éléments articulés l'un par rapport à l'autre et la plate-forme pivote par rapport à l'un de ces deux éléments articulés.

La fixation de la pièce mâle dans la pièce femelle est réversible pour permettre à une utilisatrice de la pince à cheveux de changer facilement de bijou ou de décor. Les trois points de fixation permettent également d'orienter la pièce mâle supportant le bijou ou le décor dans une direction privilégiée par rapport à la pièce femelle. Toutefois, l'encombrement apporté par les trois points de fixation est relativement important et s'avère difficilement compatible avec une pièce femelle de dimension plus réduite qu'une plate-forme ou présentant un rayon de courbure prononcé comme dans le cas où l'accessoire personnel est un serre-tête ou un bracelet.

Le but de l'invention est ainsi de modifier l'accessoire personnel qui vient d'être décrit pour diminuer l'encombrement lié à la fixation du bijou ou du décor, tout en conservant à cette fixation un caractère réversible et une orientation privilégiée.

A cet effet, l'invention a pour objet un accessoire personnel, notamment ornement de coiffure ou bracelet, comprenant un bijou ou un décor porté par une première pièce, mâle ou femelle, et un point de fixation du bijou ou du décor, constitué par une deuxième pièce respectivement femelle ou mâle, la pièce mâle s'insérant dans la pièce femelle suivant une direction axiale par déformation élastique de la pièce mâle ou femelle à une profondeur (I) attachée à la pièce femelle et retour élastique à une hauteur (L) attachée à la pièce mâle, supérieure à la profondeur (I) attachée à la pièce femelle pour retenir la pièce mâle insérée dans la pièce femelle dans une position de fixation réversible du bijou ou du décor,
caractérisé en ce que les pièces mâle et femelle sont pourvues d'ergots saillants et de logements rentrants s'étendant suivant une hauteur, respectivement une profondeur (e), supérieure à la différence (L - I) entre la hauteur attachée à la pièce mâle et la profondeur attachée à la pièce femelle, pour autoriser le retour élastique de la pièce mâle ou femelle à la hauteur (L) attachée à la pièce mâle lorsque les ergots saillants se logent dans les logements rentrants ou maintenir la pièce mâle ou femelle en déformation élastique à la profondeur (I) attachée à la pièce femelle lorsque les ergots saillants sont en appui sur la pièce male ou femelle sans se loger dans les logements rentrants.

La deuxième pièce, mâle ou femelle, représente un point de fixation unique du bijou ou du décor pour diminuer l'encombrement lié à la fixation. Les ergots saillants se logent dans les logements rentrants pour conférer une orientation privilégiée du bijou ou du décor fixé sur l'accessoire personnel.

Selon un mode particulier de réalisation de l'invention, les ergots saillants ou les logements rentrants présentent une rampe pour assister le déplacement des ergots dans ou hors des logements rentrants lorsque la pièce mâle et la pièce femelle tournent l'une par rapport à l'autre autour de la direction axiale. Par cet agencement, on facilite à la fois l'insertion de la pièce mâle dans la pièce femelle lors de la fixation du bijou ou du décor sur l'accessoire personnel et le retrait de la pièce mâle par rapport à la pièce femelle lors du remplacement du bijou ou du décor par un autre bijou ou un autre décor.

De préférence, les logements rentrants sont disposés suivant deux directions tournées de 60 degrés l'une par rapport à l'autre ou suivant trois directions tournées de 120 degrés deux à deux.

D'autres avantages de l'invention apparaîtront à la lecture de la description de deux modes de réalisation illustrés par les dessins.
La figure 1 est une vue de face d'une pièce mâle d'un accessoire personnel selon l'invention.
La figure 2 est une vue de face d'une pièce femelle d'un accessoire personnel selon l'invention.
La figure 3 est une vue de face montrant la pièce mâle illustrée par la figure 1, insérée et retenue dans la pièce femelle illustrée par la figure 2.
La figure 4 est une vue de face montrant la pièce mâle illustrée par la figure 1, insérée mais non retenue dans la pièce femelle illustrée par la figure 2, un ergot de la pièce mâle s'intercalant entre les deux pièces.
La figure 5 montre en vue de dessous une pièce mâle dans laquelle l'ergot saillant présente une rampe.
La figure 6 montre en vue de dessus une pièce femelle dont les logements rentrants présentent une rampe.
La figure 7 montre en vue de face la pièce mâle illustrée par la figure 5, insérée et retenue dans la pièce femelle illustrée par la figure 6.
La figure 8 montre en vue de face un état intermédiaire de déplacement d'un ergot saillant dans un logement rentrant le long d'une rampe présentée par l'un et l'autre, lors d'une rotation de la pièce mâle illustrée par la figure 5, relativement à la pièce femelle illustrée par la figure 6.
La figure 9 montre en vue de face la pièce mâle illustrée par la figure 5, insérée mais non retenue dans la pièce femelle illustrée par la figure 6, un ergot de la pièce mâle s'intercalant entre les deux pièces.
La figure 10 est une vue de face d'une pièce femelle intégrée à un podium de pince à cheveux.
La figure 11 est une vue de face montrant la pièce mâle illustrée par la figure 1, insérée et retenue dans la pièce femelle du podium de pince à cheveux illustré par la figure 10.
   La figure 12 est une vue de face montrant la pièce mâle illustrée par la figure 1 insérée mais non retenue dans la pièce femelle du podium de pince à cheveux illustré par la figure 10, un ergot s'intercalant entre les pièces mâle et femelle.
La figure 13 est une vue de dessous de la pièce mâle illustrée par la figure 1.
La figure 14 est une vue de dessus de la pièce femelle illustrée par la figure 2 ou par la figure 10, montrant des logements disposés suivant deux directions tournées de 60 degrés l'une par rapport à l'autre.
La figure 15 est une vue de dessus de la pièce femelle illustrée par la figure 1 ou par la figure 10, montrant des logements rentrants disposés suivant trois directions tournées de 120 degrés deux à deux.
La figure 16 montre en perspective un serre-tête dans lequel la pièce femelle illustrée par la figure 2 est rapportée.
Les figures 17 et 18 montrent en perspective le serre-tête illustré par la figure 16, respectivement muni d'un bijou ou un décor par insertion de la pièce male illustrée par la figure 1 dans la pièce femelle rapportée sur le serre-tête.
Les figures 19 et 20 montrent en perspective une barrette à cheveux munie d'un décor respectivement orienté dans deux directions privilégiées par rapport à la direction longitudinale de la barrette.
La figure 21 montre en perspective une pince à cheveux munie d'un décor par insertion d'une pièce mâle illustrée par la figure 1 dans une pièce femelle intégrée au podium de la pince à cheveux selon l'illustration donnée par la figure 10.

Figure 1, une pièce mâle 1 s'étend suivant une direction axiale A en comprenant une partie tronconique 1a, 1 b se resserrant sur une partie bombée 2a, 2b et en étant fendue suivant la direction axiale en deux ailes 10a, 10b reliées par une partie commune non fendue 4. La partie commune non fendue 4 est fixée à une base 6 destinée à recevoir un bijou 3 ou un décor 5 comme cela sera décrit plus en avant à l'aide des figures 16 et suivantes. Dans le mode d'exécution illustré par la figure 1, les deux ailes 10a, 10b reliées par la partie commune non fendue 4 sont en laiton tandis que la base 6 est une pièce en matière plastique, par exemple l'acétate de cellulose, surmoulée autour d'une portion d'encrage 8 de la partie commune non fendue 4.

Suivant la direction axiale A, la pièce mâle 1 s'étend sur une hauteur L, comptée de la jonction entre la base 6 et la partie commune non fendue 4, à la section de plus grande taille de la partie bombée 2a, 2b. Dans l'exemple illustré par la figure 1, la partie bombée 2a, 2b s'inscrit dans une sphère et la section de plus grande taille s'étend dans le plan médian de la sphère perpendiculaire à la direction axiale A.

Figure 2, une pièce femelle 7 s'étend suivant une direction axiale B en comprenant une ouverture 12 pour recevoir les deux ailes 10a, 10b de la pièce mâle 1 lors de son insertion dans la pièce femelle 7. La partie commune non fendue 4 sert à centrer la pièce mâle 1 dans l'ouverture 12 de la pièce femelle 7. Cette pièce femelle 7 s'étend suivant la direction axiale B sur une profondeur I, comptée d'une face dite supérieure 14 de la pièce femelle 7 à la base d'une section 16 dite inférieure de l'ouverture 12.

La hauteur L attachée à la pièce mâle 1 est supérieure à la profondeur I attachée à la pièce femelle 7. Par cet agencement, lors de l'insertion dans la pièce mâle 1 dans la pièce femelle 7 l'une ou l'autre de ces deux pièces se déforme en compression à la profondeur I attachée à la pièce femelle 7 pour se relâcher par retour élastique à la hauteur L attachée à la pièce mâle 1 et ainsi retenir la pièce mâle 1 dans la pièce femelle 7 dans une position de fixation. Pour augmenter la force de retenue, la section inférieure 16 de l'ouverture 12 est tronconique en s'ouvrant du côté opposé à la face supérieure 14. Aussi longtemps que la pièce mâle 1 ne s'est pas relâchée par retour élastique à la hauteur L, elle n'est pas retenue dans la pièce femelle 7, un faible effort de traction suivant la direction axiale A ou B suffisant à séparer les deux pièces 1 et 7.

Selon l'invention, la base 6 de la pièce mâle 1 est pourvue d'ergots saillants 9 et la pièce femelle 7 est pourvue de logements rentrants 11. Les ergots saillants 9 et les logements rentrants 11 s'étendent suivant une hauteur, respectivement une profondeur e, supérieure à la différence (L -1) entre la hauteur L attachée à la pièce mâle 1 et la profondeur I attachée à la pièce femelle 7. Par cet agencement, et comme illustrée par la figure 3, le relâchement de la partie bombée 2a, 2b, des deux ailes 10a, 10b de la pièce mâle 1, à la hauteur L attachée à la pièce mâle 1, n'est autorisé que lorsque les ergots saillants 9 de la pièce mâle 1 se logent dans les logements rentrants 11 de la pièce femelle 7.

Figure 4, la partie bombée 2a, 2b des deux ailes 10a, 10b de la pièce mâle 1 est maintenue en compression à l'intérieur de l'ouverture 12 de la pièce femelle 7, à la profondeur I attachée à la pièce femelle 7, lorsque les ergots saillants 9 sont en appui sur la face supérieure 14 de la pièce femelle 7 sans se loger dans les logements rentrants 11 pour s'intercaler entre la pièce mâle 1 et la pièce femelle 7. Comme bien visible sur la figure 4, la compression de la partie bombée 2a, 2b à la profondeur I attachée à la pièce femelle 7 se traduit par le fléchissement des deux ailes 10a, 10b, de la pièce mâle 1, en se rapprochant l'une de l'autre. Autrement dit, les ergots saillants 9 intercalés entre les deux pièces 1, 7 empêchent la pièce mâle 1 d'être retenue dans la pièce femelle 7 en empêchant le relâchement par retour élastique des deux ailes 10a, 10b de la pièce mâle 1 à la hauteur L attachée à cette dernière.

Figures 5 et 6, les ergots saillants 9 ou les logements rentrants 11 présentent une rampe 13, 15 pour assister le déplacement des ergots dans ou hors des logements rentrants lorsque la pièce mâle et la pièce femelle tournent l'une par rapport à l'autre autour de la direction axiale dans la première ou la deuxième position angulaire.

Figure 7, la pièce mâle 1 est insérée et retenue dans la pièce femelle 7. Figure 8, l'ergot saillant 9 est assisté en déplacement dans le logement rentrant 11 le long d'une rampe 13, 15 présentée par l'un et l'autre, lors de la rotation de la pièce mâle 1 relativement à la pièce femelle 7autour de la direction axiale. Figure 9, la pièce mâle 1 est insérée mais non retenue dans la pièce femelle 7, l'ergot de la pièce mâle 1 s'intercalant entre les deux pièces 1 et 7 sans se loger dans le logement rentrant 11.

Figure 10, la pièce femelle 7 est intégrée à un podium 17 de pince à cheveux. Un tel podium 17 est plus particulièrement décrit dans la publication W02007/009795 d'une demande internationale déposée par le demandeur. La pièce femelle 7 est soutenue par deux pattes 18a, 18b pourvues de gonds 19a, 19b pour venir en prise avec les deux coques, représentées sur les figures 16 et suivantes, de la pince à cheveux.

Figure 11, le relâchement de la partie bombée 2a, 2b des deux ailes 10a, 10b de la pièce mâle 1, à la hauteur L attachée à la pièce mâle 1, n'est autorisé que lorsque les ergots saillants 9 de la pièce mâle 1 se logent dans les logements rentrants 11 de la pièce femelle 7.

Figure 12, la partie bombée 2a, 2b des deux ailes 10a, 10b de la pièce mâle 1 est maintenue en compression à l'intérieur de l'ouverture 12 de la pièce femelle 7 à la profondeur I attachée à la pièce femelle 7, lorsque les ergots saillants 9 s'intercalent entre la pièce mâle 1 et la pièce femelle 7 sans se loger dans les logements rentrants 11.

Figure 13, la pièce mâle 1 comprend deux ergots 9 qui font saillie par rapport à la base 6. Lorsque cette base 6 est en matière plastique surmoulée autour de la portion d'encrage 8, les ergots saillants 9 font partie intégrante de la base 6 et sont réalisés lors du surmoulage.

Figure 14, la pièce femelle 7 comprend quatre logements rentrants 11 par rapport à la face dite supérieure 14, alignés suivant deux directions Dl, D2 tournés l'une par rapport à l'autre de 60°.

Figure 15, la pièce femelle 7 comprend trois logements rentrants 11 par rapport à la face dite supérieure 14, suivant trois directions Dl, D2 et D3, tournés deux à deux de 120°.

Ainsi, les ergots saillants 9 de la pièce mâle 1 et les logements rentrants 11 de la pièce femelle 7 permettent de fixer un bijou ou un décor supporté par la pièce mâle 1, à un accessoire personnel, notamment un ornement de coiffure ou un bracelet, en un point de fixation unique représenté par la pièce femelle 7, tout en conservant à cette fixation un caractère réversible et une orientation privilégiée, déterminée par la position des logements rentrants 11 de la pièce femelle 7.

Au plan esthétique, le caractère réversible de la fixation permet à une utilisatrice d'interchanger des bijoux ou des décors sur le même article personnel, notamment ornement de coiffure ou bracelet. L'orientation privilégiée de la pièce mâle 1 par rapport à la pièce femelle 7 revêt également une grande importance esthétique puisqu'elle permet à l'utilisatrice de choisir entre la ou les orientations autorisées selon sa fantaisie et en tenant compte de l'orientation principale de l'accessoire personnel sur lequel le bijou ou le décor est fixé.

A titre d'exemple, la hauteur L attachée à la pièce mâle 1 est égale à 3,3mm, la profondeur I attachée à la pièce femelle 7 est égale à 2,7mm et la hauteur respectivement la profondeur e est égale à 0,75mm.

Les figures 16 à 22 montrent en perspective des exemples de réalisation d'articles personnels selon l'invention. Figure 16, un serre-tête 21 comprend une pièce femelle 7 rapportée, par exemple par collage. Figures 17 et 18, le serre-tête 21 est respectivement muni d'un bijou 3 ou un décor 5 par insertion d'une pièce mâle 1 dans la pièce femelle 7 rapportée sur le serre-tête 21. Figure 17, le bijou 3 est orienté perpendiculairement au serre-tête tandis que, figure 18, le décor 5 est orienté parallèlement au serre-tête.

Figures 19 et 20, une barrette à cheveux 23 est munie d'un décor 5 respectivement orienté dans deux directions privilégiées par rapport à la direction longitudinale de la barrette.

Figure 21, une pince à cheveux à podium 25 est munie d'un décor 5 par insertion d'une pièce mâle 1 dans une pièce femelle 7 intégrée au podium de la pince à cheveux selon l'illustration donnée par la figure 9. Le décor 5 est orienté dans la direction privilégiée parallèle à l'axe d'articulation des deux éléments de la pince à cheveux.

## Revendications

1. Accessoire personnel, notamment ornement de coiffure ou bracelet, comprenant un bijou (3) ou un décor (5) porté par une première pièce, mâle (1) ou femelle, et un point de fixation du bijou (3) ou du décor (5), constitué par une deuxième pièce respectivement femelle (7) ou mâle, la pièce mâle (1) s'insérant dans la pièce femelle (7) suivant une direction axiale (A) par déformation élastique de la pièce mâle ou femelle à une profondeur (I) attachée à la pièce femelle et retour élastique à une hauteur (L) attachée à la pièce mâle, supérieure à la profondeur (I) attachée à la pièce femelle pour retenir la pièce mâle insérée dans la pièce femelle dans une position de fixation réversible du bijou ou du décor, **caractérisé en ce que** les pièces mâle et femelle sont pourvues d'ergots saillants (9) et de logements rentrants (11) s'étendant suivant une hauteur, respectivement une profondeur (e), supérieure à la différence (L - I) entre la hauteur attachée à la pièce mâle et la profondeur attachée à la pièce femelle, pour autoriser le retour élastique de la pièce mâle ou femelle à la hauteur (L) attachée à la pièce mâle lorsque les ergots saillants se logent dans les logements rentrants ou maintenir la pièce mâle ou femelle en déformation élastique à la profondeur (I) attachée à la pièce femelle lorsque les ergots saillants sont en appui sur la pièce male ou femelle sans se loger dans les logements rentrants.

2. Accessoire personnel selon la revendication 1, **caractérisé en ce que** les ergots saillants (9) ou les logements rentrants (11) présentent une rampe (13,15) pour assister le déplacement des ergots dans ou hors des logements rentrants lorsque la pièce mâle et la pièce femelle tournent l'une par rapport à l'autre autour de la direction axiale (A) dans la première ou la deuxième position angulaire.

3. Accessoire personnel selon la revendication 1 ou 2, **caractérisé en ce que** les logements rentrants (11) sont disposés suivant deux directions (D1,D2) tournées de 60 degrés l'une par rapport à l'autre.

4. Accessoire personnel selon la revendication 1 ou 2, **caractérisé en ce que** les logements rentrants (11) sont disposés suivant trois directions (D1,D2,D3) tournées de 120 degrés deux à deux.

5. Accessoire personnel selon la revendication 1, **caractérisé en ce que** la pièce mâle (1) s'étend suivant la direction axiale (A) en présentant une partie tronconique (1a,1b) se resserrant sur une partie bombée (2a,2b) et en étant fendue suivant la direction axiale (A) en deux ailes (10a,10b) fléchissant en se rapprochant l'une de l'autre lors de la compression de la partie bombée (2a,2b) à la profondeur (I) attachée à la pièce femelle et s'écartant l'une de l'autre lors du relâchement de la partie bombée (2a,2b) à la hauteur (L) attachée à la pièce mâle, lorsque les ergots saillants (9) sont logés dans les logements rentrants (11).
